# EUROPÄISCHE PATENTSCHRIFT

(11) **EP 2 774 513 B1**
(45) Veröffentlichungstag und Bekanntmachung des Hinweises auf die Patenterteilung: **22.05.2019**
(21) Anmeldenummer: 14157992.0
(22) Anmeldetag: 06.03.2014
(51) Int. Cl.: A47C 19/00, A47C 19/02

(54) **Bett**
Bed
Lit

(30) Priorität: 08.03.2013 DE 102013204034
(43) Veröffentlichungstag der Anmeldung: 10.09.2014
(73) Patentinhaber: Rössle & Wanner GmbH, 72116 Mössingen (DE)
(72) Erfinder:
(74) Vertreter: BRP Renaud & Partner mbB Rechtsanwälte Patentanwälte Steuerberater

(56) Entgegenhaltungen:
- DE-A1- 2 652 998
- GB-A- 2 172 198
- GB-A- 2 436 062
- JP-U- S56 174 568
- US-A- 5 758 372
- US-A1- 2005 235 417
- US-A1- 2008 208 709
- US-B1- 7 014 267

## Beschreibung

Die vorliegende Erdfindung betrifft ein Bett.

Ein Bett umfasst üblicherweise einen im Wesentlichen rechteckigen Korpus, der vier Korpusteile aufweist, die einen Liegebereich zur Aufnahme einer Unterfederung seitlich umschließen. Dabei bilden die vier Korpusteile ein Kopfteil, ein Fußteil und zwei Seitenteile, wobei die beiden Seitenteile jeweils das Kopfteil mit dem Fußteil verbinden. Im Gebrauch des Betts steht der Korpus unmittelbar oder über Füße auf einem Boden und stützt sämtliche Gewichtskräfte, die üblicherweise über eine Matratze, die auf die Unterfederung aufgelegt ist, und über die Unterfederung in den Korpus eingeleitet werden, ab. Hierzu wird der Korpus zweckmäßig insgesamt als selbsttragender Korpus konzipiert.

Um den unterschiedlichsten Kundenwünschen entsprechen zu können, werden für einen derartigen Korpus vielfältige Varianten bereitgestellt, die sich durch unterschiedliche Materialien, Farben und Dekors voneinander unterscheiden. Der Aufwand, eine derartige Vielfalt an unterschiedlichen Betten bereitzustellen, ist vergleichsweise groß. Ein Beispiel eines solchen Bettes ist aus GB2172198A bekannt.

Die vorliegende Erfindung beschäftigt sich mit dem Problem, für ein Bett der eingangs genannten Art eine verbesserte Ausführungsform anzugeben, die sich insbesondere durch eine vereinfachte Variantenbildung auszeichnet.

Erfindungsgemäß wird dieses Problem durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, zumindest eines der Korpusteile, also zumindest ein Teil aus der Gruppe der beiden Seitenteile, des Kopfteils und des Fußteils, mit einem Rahmen und zumindest einem Verkleidungselement auszustatten. Der Rahmen weist hierbei zumindest vier Rahmensegmente auf, die einen zum Korpusinnenraum bzw. zum Liegebereich offenen Verkleidungsbereich randseitig einfassen. Hierdurch ist der jeweilige Rahmen selbsttragend konzipiert, derart, dass er auch ohne daran angeordnetem Verkleidungselement hinreichend stabil ist. Das jeweilige Verkleidungselement kann am jeweiligen Rahmen so angebracht werden, dass es den jeweiligen Verkleidungsbereich abdeckt. Der jeweilige Rahmen bildet dadurch eine Art Rohbaustruktur für das jeweilige Korpusteil, während das Verkleidungselement eine an der Rohbaustruktur, also am Rahmen, anbringbare Verkleidungsstruktur bildet. Im jeweiligen Korpusteil erfolgt somit eine funktionale Trennung zwischen einer dem Rahmen zugeordneten Tragfunktion und einer dem Verkleidungselement zugeordneten Designfunktion. Die Auftrennung dieser beiden Funktionen und Zuordnungen zu verschiedenen Komponenten kann auch als Chassis-Bauweise bezeichnet werden, die aus dem Fahrzeugbau bekannt ist und sich dadurch charakterisiert, dass an einer selbsttragenden Rohbaustruktur Verkleidungselemente angebracht werden, die eine Außenhaut und somit ein optisches Erscheinungsbild des jeweiligen Fahrzeugs definieren. Beim hier vorgestellten Bett kann vorgesehen sein, dass nur ein einziges Korpusteil in dieser Chassis-Bauweise ausgeführt ist. Ebenso ist eine Ausführungsform denkbar, bei der zwei oder drei Korpusteile in der Chassis-Bauweise ausgeführt sind. Bevorzugt ist jedoch eine Ausführungsform, bei der alle vier Korpusteile, also der gesamte Korpus in dieser Chassis-Bauweise ausgeführt sind bzw. ist.

Der Liegebereich bildet innerhalb des Korpus eine vertikal orientierte Korpusöffnung, sodass die jeweilige Unterfederung in einer Vertikalrichtung in den Liegebereich einsetzbar oder darauf aufsetzbar ist. Der jeweilige Verkleidungsbereich bildet dagegen im jeweiligen Rahmen eine horizontal orientierte Rahmenöffnung, die bei fehlendem Verkleidungselement einen horizontalen Zugriff zu dem vom Korpus eingefassten Liegebereich ermöglicht. Bevorzugt bildet der Verkleidungsbereich eine relativ große Öffnung innerhalb des jeweiligen Rahmens, deren vertikaler Durchmesser größer ist als vertikale Abmessungen von den Verkleidungsbereich oben und unten begrenzenden horizontalen Abschnitten des Rahmens und/oder deren horizontaler Durchmesser größer ist als horizontale Abmessungen von den Verkleidungsbereich seitlich begrenzenden vertikalen Abschnitten des Rahmens.

Die Korpusteile können zweckmäßig flächig konzipiert sein, sodass sie sich im Wesentlichen in einer Vertikalebene erstrecken. Insbesondere kann das jeweilige Verkleidungselement flächig bzw. plattenförmig ausgestaltet sein.

Entsprechend einer vorteilhaften Ausführungsform kann das jeweilige Verkleidungselement lösbar am jeweiligen Rahmen befestigt sein. Beispielsweise lassen sich dadurch unterschiedliche Verkleidungselemente einfach austauschen. Ebenso ist es dadurch möglich, einen seitlichen Zugriff zum Liegebereich zu ermöglichen, da bei entferntem Verkleidungselement der jeweilige Verkleidungsbereich und somit die dadurch gebildete Rahmenöffnung freigelegt ist. Bevorzugt können Schnellbefestigungsmittel, wie zum Beispiel Rastverbindungen oder Schnappverbindungen, verwendet werden, um das jeweilige Verkleidungselement lösbar am zugehörigen Rahmen zu befestigen. Insbesondere können Befestigungsmittel verwendet werden, die eine Montage und Demontage ohne Werkzeug erlauben. Denkbar ist auch hier der Einsatz von Rast- und/oder Schnappverbindungen. Ferner werden die Befestigungsmittel bevorzugt so angeordnet, dass sie von außen nicht sichtbar sind.

Gemäß einer anderen vorteilhaften Ausführungsform können die vier Rahmensegmente des jeweiligen Rahmens einen unteren Horizontalträger, einen oberen Horizontalträger und zwei seitliche Vertikalträger bilden, wobei die beiden Vertikalträger jeweils den unteren Horizontalträger mit dem oberen Horizontalträger verbinden. Derartige Träger lassen sich besonders preiswert herstellen. Beispielsweise können es geradlinige Profilkörper sein, die sich durch ein in ihrer Längsrichtung konstantes Querschnittsprofil auszeichnen. Mit Hilfe geradliniger Träger lässt sich ein rechteckiger Rahmen mit rechteckigem Verkleidungsbereich realisieren, der sich durch eine besonders hohe Steifigkeit auszeichnet. Ein derartiger rechteckiger Rahmen kann grundsätzlich auch mit wenigstens einer Diagonalstrebe, vorzugsweise mit zwei sich kreuzenden Diagonalstreben ausgestattet sein, die jeweils diametral gegenüber liegende Ecken miteinander verbinden.

Erfindungsgemäß weist das jeweilige Verkleidungselementeinen Abdeckbereich und einen Haltebereich auf.

Der Abdeckbereich ist dabei so geformt und angeordnet, dass er bei an den Rahmen angebautem Verkleidungselement, vorzugsweise außen am jeweiligen Rahmen angeordnet ist und dabei über den jeweiligen Verkleidungsbereich übersteht. Vorzugsweise ist der Abdeckbereich flächig bzw. vollflächig ausgestaltet, so dass er die Rahmenöffnung, also den Verkleidungsbereich vollständig verschließt bzw. abdeckt. Im Unterschied dazu kann der jeweilige Haltebereich so geformt und angeordnet sein, dass er bei am Rahmen angebrachtem Verkleidungselement in den jeweiligen Verkleidungsbereich eingreift. Diese Maßnahme ermöglicht es, bei einer flächigen Ausgestaltung des jeweiligen Haltebereichs das Verkleidungselement mit einer größeren Dicke zu realisieren, ohne dass es dabei signifikant nach außen auf den Rahmen aufträgt. Durch eine größere Wandstärke des Verkleidungselements lässt sich dieses stabiler und steifer ausgestalten. Alternativ kann der Haltebereich auch rahmenförmig oder punktförmig, also mit mehreren punktförmigen Halteelementen ausgestaltet sein. Der rahmenförmige Haltebereich kann mit einem den Verkleidungsbereich einfassenden Innenrand des jeweiligen Rahmens zusammenwirken, um das jeweilige Verkleidungselement am Rahmen zu befestigen. Analog dazu können auch die punktförmigen, entlang des Innenrands verteilt angeordneten Halteelemente zum Halten des Verkleidungselements am Rahmen mit dem Innenrand zusammenwirken. Beispielsweise können bei einem rechteckigen Rahmen, dessen Innenrand einen rechteckigen Verkleidungsbereich einfasst, vier, auf die Ecken verteilte Halteelemente vorgesehen sein, die den Haltebereich bilden und mit denen das Verkleidungselement am Rahmen befestigt ist. Ebenso können vier linienförmige Halteelemente vorgesehen sein, die außerhalb der Ecken angeordnet sind und mit den Trägern zusammenwirken.

Bei einer vorteilhaften Weiterbildung kann der jeweilige Haltebereich den zugehörigen Verkleidungsbereich vollständig ausfüllen. Hierdurch kann ein Formschluss zwischen dem Rahmen und dem Verkleidungselement realisiert werden, was eine zuverlässige Positionierung des Verkleidungselements am Rahmen ermöglicht. Gleichzeitig kann dadurch auch eine Aussteifung des Rahmens mit Hilfe des in den Verkleidungsbereich eingreifenden Haltebereichs erreicht werden. Der Rahmen bildet eine Art offenes Fachwerk, dessen Rahmenöffnung durch den Verkleidungsbereich gebildet ist und die beim Anbringen des Verkleidungselements durch den jeweiligen Haltebereich ausgefacht bzw. verschlossen wird.

Erfindungsgemäß ist das jeweilige Verkleidungselement mit Hilfe des jeweiligen Haltebereichs am zugehörigen Rahmen befestigt. In diesem Fall wird die Fixierung des Verkleidungselements am Rahmen vorzugsweise ausschließlich über den Haltebereich realisiert. Beispielsweise kann der Haltebereich soweit in den Verkleidungsbereich eindringen, dass am Haltebereich angeordnete Befestigungselemente an einer vom Abdeckbereich abgewandten Seite den Rahmen hintergreifen können. Erfindungsgemäß ist vorgesehen, dass Befestigungsmittel, mit denen das jeweilige Verkleidungselement am jeweiligen Rahmen befestigt ist, ausschließlich mit dem Haltebereich und dem jeweiligen Rahmen zusammenwirken, so dass der am Haltebereich fixierte Abdeckbereich nur über den Haltebereich am Rahmen gehalten ist. Erfindungsgemäß ist vorgesehen, dass der Abdeckbereich fest am Haltebereichangeordnet ist, dass der Haltebereich am jeweiligen Rahmen befestigt ist, und dass der Abdeckbereich ausschließlich über den Haltebereich, also indirekt am jeweiligen Rahmen gehalten ist.

Zweckmäßig sind das jeweilige Verkleidungselement und der zugehörige Rahmen so aufeinander abgestimmt, dass beim Befestigen des Verkleidungselements am Rahmen Herstellungstoleranzen ausgeglichen werden können. Beispielsweise kann das jeweilige Verkleidungselement in einer Ebene, in der sich der Verkleidungsbereich erstreckt, relativ zum Rahmen, insbesondere horizontal und vertikal, verschiebbar sein, zumindest während der Montage.

Bei einer anderen vorteilhaften Ausführungsform können zumindest zwei in einem Korpuseckbereich aneinander grenzende Korpusteile jeweils einen solchen Rahmen und wenigstens ein solches Verkleidungselement aufweisen. Besonders zweckmäßig ist dann eine Ausführungsform, bei welcher die beiden Rahmen im Korpuseckbereich ein gemeinsames seitliches, insbesondere vertikales, Rahmensegment aufweisen. Durch die gemeinsame Nutzung eines im Korpuseckbereich angeordneten Rahmensegments vereinfacht sich die Herstellung der aneinander angrenzenden Rahmen.

Sofern alle vier Korpusteile jeweils einen solchen Rahmen und wenigstens ein solches Verkleidungselement aufweisen, sind die vier Rahmen zweckmäßig in Korpuseckbereichen fest miteinander verbunden, derart, dass sie ein selbsttragendes Gestell bilden, an diesem Gestell lassen sich dann die gewünschten Verkleidungselemente montieren. Das selbsttragende Gestell zeichnet sich dadurch aus, dass es auch ohne die Verkleidungselemente ordnungsgemäß als Bett nutzbar ist, sodass also insbesondere die jeweilige Unterfederung eingesetzt werden kann, eine Matratze auf die Unterfederung aufgelegt werden kann und auch für den üblichen Gebrauch belastet werden kann.

Sofern entsprechend einer besonders vorteilhaften Ausführungsform alle vier Korpusteile jeweils einen derartigen Rahmen und jeweils wenigstens ein derartiges Verkleidungselement aufweisen, kann optimal vorgesehen sein, dass in vier Korpuseckbereichen jeweils ein seitliches, insbesondere vertikales, Rahmensegment vorgesehen ist, das den beiden im jeweiligen Korpuseckbereich aneinander grenzenden Rahmen gemeinsam zugeordnet ist. Sofern also vier Rahmen vorhanden sind, die jeweils zwei Vertikalträger aufweisen, werden die Vertikalträger jeweils von zwei benachbarten Rahmen gemeinsam genutzt, sodass die vier Rahmen insgesamt nur vier Vertikalträger aufweisen.

Der Korpus kann also grundsätzlich so aufgebaut werden, dass vier obere Horizontalträger und vier untere Horizontalträger an vier Vertikalträger angebaut werden. Alternativ ist es ebenso möglich, zunächst die vier oberen Horizontalträger zu einem oberen Horizontalrahmen und die vier unteren Horizontalträger zu einem unteren Horizontalträger zusammen zu bauen. Anschließend können die vier Vertikalträger zwischen den beiden Horizontalrahmen eingesetzt werden, um den Korpus auszubilden. Sofern jedoch die Vertikalträger für jeden Rahmen separat vorgesehen sind, können aus je einem oberen Horizontalträger, einem unteren Horizontalträger und zwei Vertikalträgern insgesamt vier Rahmen zusammengebaut werden, die dann das Fußteil, das Kopfteil und die beiden Seitenteile bilden und die anschließend zum Korpus zusammengebaut werden können.

Gemäß einer anderen vorteilhaften Ausführungsform kann der Korpus wenigstens vier Fußelemente zum Abstellen des Korpus auf einem Boden aufweisen, wobei je ein Fußelement einem Korpuseckbereich zugeordnet ist, in dem zwei Korpusteile aneinander grenzen. Zumindest eines der vier Fußelemente kann höhenverstellbar ausgestaltet sein, um Unebenheiten des Bodens und/oder Herstellungstoleranzen des Korpus auszugleichen.

Besonders zweckmäßig ist eine Weiterbildung, bei der je ein Fußelement an einem solchen gemeinsamen Rahmensegment ausgebildet ist, wodurch eine besonders stabile Abstützung des Korpus an den Fußelementen erzielbar ist. Alternativ ist es ebenso möglich, jedem Korpusteil genau ein Fußelement zuzuordnen. Ebenso ist es möglich, zwei Korpusteilen jeweils zwei einander gegenüberliegenden Fußelemente zuzuordnen, während den beiden anderen Korpusteilen dann keine Fußelemente zugeordnet sind.

Beispielsweise können sich die unterschiedlichen Verkleidungselemente durch verschiedene Dekore und/oder Materialien und/oder Farben voneinander unterscheiden. Ebenso können unterschiedliche Verkleidungselemente verschiedene haptische Strukturen besitzen. Ferner können Verkleidungselemente mit einem Bezug aus einem Stoff oder aus Leder versehen sein. Andere Verkleidungselemente können ohne Bezug konzipiert sein.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Fig. 1: eine isometrische, auseinander gezogene Darstellung eines Betts mit Unterfederung und Matratze,
- Fig. 2: eine isometrische Ansicht des Betts aus Figur 1, jedoch ohne Unterfederung und ohne Matratze.

Entsprechend den Figuren 1 und 2 umfasst ein Bett 1 einen vorzugsweise rechteckigen Korpus 2. Der Korpus 2 weist vier Korpusteile 3, 4, 5, 6 auf, die einen Liegebereich 7 seitlich umschließen. Der Liegebereich 7 bildet eine vertikal orientierte Korpusöffnung und dient zur Aufnahme einer Unterfederung 8, die in Figur 1 als Lattenrost ausgestaltet ist. Auf die Unterfederung 8 kann anschließend eine Matratze 9 aufgelegt werden. Die vier Korpusteile 3, 4, 5, 6 bilden im Einzelnen ein Kopfteil 3, ein Fußteil 4 und zwei Seitenteile 5, 6. Die Seitenteile 5, 6 verbinden jeweils das Kopfteil 3 mit dem Fußteil 4.

Bei der in den Figuren 1 und 2 gezeigten bevorzugten Ausführungsform sind alle vier Korpusteile 3, 4, 5, 6 so ausgestaltet, dass sie jeweils einen Rahmen 10, 11, 12, 13 sowie jeweils zumindest ein Verkleidungselement 14, 15, 16, 17 aufweisen. Dementsprechend besitzt das Kopfteil 3 einen Rahmen 10 und ein Verkleidungselement 14. Das Fußteil 4 besitzt einen Rahmen 11 und ein Verkleidungselement 15. Das eine Seitenteil 5 besitzt einen Rahmen 12 und ein Verkleidungselement 16. Das andere Seitenteil 6 besitzt ebenfalls einen Rahmen 13 und ein Verkleidungselement 17. Jeder Rahmen 10, 11, 12, 13 weist zumindest vier Rahmensegmente 18, 19, 20 auf, die jeweils einen Verkleidungsbereich 29 randseitig einfassen. Der Verkleidungsbereich 29 ist dabei durch eine horizontal orientierte Rahmenöffnung definiert und ist dementsprechend zum Liegebereich 7 offen. Die Rahmensegmente 18, 19, 20 definieren einen oberen Horizontalträger 18, einen unteren Horizontalträger 19 und zwei seitliche Vertikalträger 20, wobei die beiden Horizontalträger 18, 19 jeweils durch zwei Vertikalträger 20 miteinander verbunden sind. Die als Träger ausgebildeten Rahmensegmente 18, 19, 20 sind in dem hier vorgestellten Ausführungsbeispiel geradlinig konzipiert und rechtwinklig miteinander verbunden, wodurch der jeweilige Rahmen 10, 11, 12, 13 als Rechteckrahmen konzipiert ist. Der jeweilige Rahmen 10, 11, 12, 13 liegt dabei in einer Vertikalebene. Der Korpus 2 ist bezüglich einer vertikalen Blickrichtung rechteckig konzipiert. Die vier Rahmen 10, 11, 12, 13, die in Korpuseckbereichen 21, 22, 23, 24 aneinander grenzen und fest miteinander verbunden sind, bilden ein selbsttragendes Gestell 25. Zweckmäßig besitzt auch das Gestell 25 in der Vertikalrichtung eine Rechteck-Geometrie, sodass die in der Umfangsrichtung benachbarten Rahmen 10, 11, 12, 13 im jeweiligen Korpuseckbereich 21, 22, 23, 24 rechtwinklig aneinander grenzen und aneinander befestigt sind.

Das jeweilige Verkleidungselement 14, 15, 16, 17 kann gemäß Figur 2 am jeweiligen Rahmen 10, 11, 12, 13 so befestigt werden, dass es den jeweiligen Verkleidungsbereich 29 abdeckt. Die Verkleidungselemente 14, 15, 16, 17 sind hier plattenförmig konzipiert, sodass sie sich in einer Ebene erstrecken können, die ebenfalls vertikal verläuft. Die Verkleidungselemente 14, 15, 16, 17 können mit Hilfe von hier nicht gezeigten Schnellbefestigungsmitteln lösbar am jeweiligen Rahmen 10, 11, 12, 13 befestigt werden.

Die Verkleidungselemente 14, 15, 16, 17 können entsprechend einer vorteilhaften Ausführungsform jeweils einen Abdeckbereich 26 und einen Haltebereich 27 aufweisen. Bei der hier wiedergegebenen bevorzugten Montage, bei der die Verkleidungselemente 14, 15, 16, 17 von außen am jeweiligen Rahmen 10, 11, 12, 13 bzw. am Gestell 25 angebracht werden, sind die Haltebereiche 27 dem Liegebereich 7 zugewandt, während die Abdeckbereiche 26 vom Liegebereich 7 abgewandt sind. Im angebauten Zustand ist der jeweilige Abdeckbereich 26 randseitig über den jeweiligen Verkleidungsbereich 29 überstehend außen am jeweiligen Rahmen 10, 11, 12, 13 angeordnet. Im Unterschied dazu greift der jeweilige Haltebereich 27 im zugehörigen Rahmen 10, 11, 12, 13 in den jeweiligen Verkleidungsbereich 29 ein. Bei dem hier gezeigten Beispiel sind die Haltebereiche 27 komplementär zum jeweiligen Verkleidungsbereich 29 geformt, sodass der jeweilige Haltebereich 27 im angebauten Zustand den zugehörigen Verkleidungsbereich 29 im Wesentlichen vollständig und somit formschlüssig ausfüllt. Zweckmäßig erfolgt die Befestigung des jeweiligen Verkleidungselements 14, 15, 16, 17 am jeweiligen Rahmen 10, 11, 12, 13 bzw. am Gestell 25 mit Hilfe des jeweiligen Haltebereichs 27. Beispielsweise können am Haltebereich 27 die vorstehend genannten Schnellbefestigungsmittel ausgebildet sein, beispielsweise in Form von Rastnasen, Federelementen, Riegeln und dergleichen.

Bei der hier gezeigten Ausführungsform besitzt zwar jeder Rahmen 10, 11, 12, 13 für sich gesehen zwei Horizontalträger 18, 19 und zwei Vertikalträger 20, jedoch werden in den Korpuseckbereichen 21, 22, 23, 24 die darin angeordneten Vertikalträger 20 von den beiden daran angrenzenden Tragrahmen 10, 11, 12, 13 gemeinsam genutzt, sodass das Gestell 25 insgesamt nur vier Vertikalträger 20 aufweist.

Zumindest einer der Rahmen 10, 11, 12, 13 kann bei einer anderen hier nicht gezeigten Ausführungsform drei vertikal verlaufende Rahmensegmente 20 aufweisen, nämlich zusätzlich zu den beiden gezeigten außen liegenden vertikalen Rahmensegmenten 20 ein weiteres, dazwischen angeordnetes vertikales Rahmensegment, welches den jeweiligen Verkleidungsbereich 29 in zwei Verkleidungsbereiche unterteilt. Zur Verkleidung eines derartigen Rahmens 10, 11, 12, 13 können dann auch zwei separate Verkleidungselemente 14, 15, 16, 17 vorgesehen sein. Es ist klar, dass alternativ auch drei horizontale Rahmensegmente 18, 19 vorgesehen sein können, die den jeweiligen Verkleidungsbereich 29 dann in horizontaler Richtung teilen. Ferner ist denkbar, sowohl ein drittes vertikales Rahmensegment 20 als auch ein drittes horizontales Rahmensegment 18, 19 vorzusehen, um den jeweiligen Verkleidungsbereich 29 in insgesamt vier Segmente zu unterteilen, denen dann vier separate Verkleidungselemente zugeordnet sein können.

Der Korpus 2 weist zumindest vier Fußelemente 28 auf, mit deren Hilfe der Korpus 2 und somit das gesamte Bett 1 auf einem Boden oder Untergrund abgestellt werden kann. Zweckmäßig sind die Fußelemente 28 jeweils in einem Korpuseckbereich 21, 22, 23, 24 angeordnet. Bei der hier gezeigten bevorzugten Ausführungsform ist je ein Fußelement 28 an jeweils einem der gemeinsamen vertikalen Rahmensegmente 20 ausgebildet, wodurch sich innerhalb des Gestells 25 eine besonders günstige Kraftverteilung ergibt.

In einem Baukastensystem, mit dessen Hilfe unterschiedliche Varianten eines derartigen Betts 1 hergestellt werden können, finden sich ein Gestell 25 und mehrere unterschiedliche Varianten für die einzelnen Verkleidungselemente 14, 15, 16, 17. Durch Montieren unterschiedlicher Verkleidungselemente 14, 15, 16, 17 am Gestell 25 lassen sich unterschiedliche Designvarianten für das Bett 1 realisieren.

Es ist klar, dass auch für das Gestell 25 in üblicher Weise verschiedene Varianten realisierbar sind, um unterschiedliche Bettgrößen, wie zum Beispiel Einzelbett oder Doppelbett, darstellen zu können.

## Patentansprüche

1. Bett
- mit einem Korpus (2), der vier Korpusteile (3, 4, 5, 6) aufweist, die einen Liegebereich (7) zur Aufnahme einer Unterfederung (8) seitlich umschließen und die ein Kopfteil (3), ein Fußteil (4) und zwei Seitenteile (5, 6) bilden,
- wobei zumindest eines der Korpusteile (3, 4, 5, 6) einen Rahmen (10, 11, 12, 13) und wenigstens ein Verkleidungselement (14, 15, 16, 17) aufweist,
- wobei der jeweilige Rahmen (10, 11, 12, 13) wenigstens vier Rahmensegmente (18, 19, 20) aufweist, die einen zum Liegebereich (7) offenen Verkleidungsbereich (29) randseitig einfassen,
- wobei das jeweilige Verkleidungselement (14, 15, 16, 17) den jeweiligen Verkleidungsbereich (29) abdeckend am jeweiligen Rahmen (10, 11, 12, 13) angebracht ist,
- wobei das jeweilige Verkleidungselement (14, 15, 16, 17) einen randseitig über den jeweiligen Verkleidungsbereich (29) überstehenden, am jeweiligen Rahmen (10, 11, 12, 13) angeordneten Abdeckbereich (26) aufweist,
wobei,
- das jeweilige Verkleidungselement (14, 15, 16, 17) einen in den jeweiligen Verkleidungsbereich (29) eingreifenden Haltebereich (27) aufweist,
- beim jeweiligen Verkleidungselement (14, 15, 16, 17)der Abdeckbereich (26) fest am Haltebereich (27) angeordnet ist,
- das jeweilige Verkleidungselement (14, 15, 16, 17) mit Befestigungsmitteln am jeweiligen Rahmen (10, 12, 12, 13) befestigt ist,
- die Befestigungsmittel ausschließlich mit dem jeweiligen Haltebereich (27) und dem jeweiligen Rahmen (10, 11, 12, 13) zusammenwirken, so dass der jeweilige Abdeckbereich (26) nur indirekt über den jeweiligen Haltebereich (27) am jeweiligen Rahmen (10, 11, 12, 13) gehalten ist.

2. Bett nach Anspruch 1,
**dadurch gekennzeichnet,**
**dass** das jeweilige Verkleidungselement (14, 15, 16, 17) und der zugehörige Rahmen (10, 11, 12, 13) zum Ausgleichen von Herstellungstoleranzen beim Befestigen des Verkleidungselements (14, 15, 16, 17) am Rahmen (10, 11, 12, 13) aufeinander abgestimmt sind.

3. Bett nach Anspruch 2,
**dadurch gekennzeichnet,**
**dass** das jeweilige Verkleidungselement (14, 15, 16, 17) zumindest während der Montage in einer Ebene, in der sich das Verkleidungselement (14, 15, 16, 17) erstreckt, relativ zum jeweiligen Rahmen (10, 11, 12, 13) verschiebbar ist.

4. Bett nach einem der vorhergehenden Ansprüche,
**dadurch gekennzeichnet,**
**dass** das jeweilige Verkleidungselement (14, 15, 16, 17) lösbar am jeweiligen Rahmen (10, 11, 12, 13) befestigt ist.

5. Bett nach einem der vorhergehenden Ansprüche,
**dadurch gekennzeichnet,**
**dass** das jeweilige Verkleidungselement (14, 15, 16, 17) mit Befestigungsmitteln am jeweiligen Rahmen (10, 11, 12, 13) befestigt ist, die eine werkzeuglose Montage und Demontage des jeweiligen Verkleidungselements (14, 15, 16, 17) am jeweiligen Rahmen (10, 11, 12, 13) ermöglichen.

6. Bett nach einem der vorhergehenden Ansprüche,
**dadurch gekennzeichnet,**
**dass** die vier Rahmensegmente (18, 19, 20) des jeweiligen Rahmens (10, 11, 12, 13) einen oberen Horizontalträger (18), einen unteren Horizontalträger (19) und zwei seitliche Vertikalträger (20) bilden.

7. Bett nach einem der vorhergehenden Ansprüche,
**dadurch gekennzeichnet,**
**dass** der jeweilige Haltebereich (27) den jeweiligen Verkleidungsbereich (29) ausfüllt.

8. Bett nach einem der vorhergehenden Ansprüche,
**dadurch gekennzeichnet,**
**dass** das jeweilige Verkleidungselement (14, 15, 16, 17) mit Hilfe des jeweiligen Haltebereichs (27) am jeweiligen Rahmen (10, 11, 12, 13) befestigt ist.

9. Bett nach Anspruch 8,
**dadurch gekennzeichnet,**
- **dass** der Abdeckbereich (26) fest am Haltebereich (27) angeordnet ist,
- **dass** der Haltebereich (27) am jeweiligen Rahmen (10, 11, 12, 13) befestigt ist,
- **dass** der Abdeckbereich (26) ausschließlich über den Haltebereich (27) am jeweiligen Rahmen (10, 11, 12, 13) gehalten ist.

10. Bett nach einem der vorhergehenden Ansprüche,
**dadurch gekennzeichnet,**
**dass** zumindest zwei in einem Korpuseckbereich (21, 22, 23, 24) aneinander grenzende Korpusteile (3, 4, 5, 6) jeweils einen solchen Rahmen (10, 11, 12, 13) und wenigstens ein solches Verkleidungselement (14, 15, 16, 17) aufweisen, wobei die beiden Rahmen (10, 11, 12, 13) im Korpuseckbereich (21, 22, 23, 24) ein gemeinsames seitliches Rahmensegment (20) aufweisen.

11. Bett nach einem der vorhergehenden Ansprüche,
**dadurch gekennzeichnet,**
**dass** alle vier Korpusteile (3, 4, 5, 6) jeweils einen solchen Rahmen (10, 11, 12, 13) und wenigstens ein solches Verkleidungselement (14, 15, 16, 17) aufweisen, wobei die vier Rahmen (10, 11, 12, 13) in Korpuseckbereichen (21, 22, 23, 24) fest miteinander verbunden sind und ein selbsttragendes Gestell (25) bilden.

12. Bett nach den Ansprüchen 10 und 11,
**dadurch gekennzeichnet,**
**dass** in den vier Korpuseckbereichen (21, 22, 23, 24) jeweils ein seitliches Rahmensegment (20) vorgesehen ist, das den beiden, im jeweiligen Korpuseckbereich (21, 22, 23, 24) aneinander grenzenden Rahmen (10, 11, 12, 13) gemeinsam zugeordnet ist.

13. Bett nach einem der vorhergehenden Ansprüche,
**dadurch gekennzeichnet,**
**dass** der Korpus (2) wenigstens vier Fußelemente (28) aufweist, wobei je ein Fußelement (28) einem Korpuseckbereich (21, 22, 23, 24) zugeordnet ist, indem zwei Korpusteile (3, 4, 5, 6) aneinander grenzen.

14. Bett nach den Ansprüchen 12 und 13,
**dadurch gekennzeichnet,**
**dass** je ein Fußelement (28) an einem solchen gemeinsamen Rahmensegment (20) ausgebildet ist.

## Claims

1. Bed
- with a carcass (2), which has four carcass parts (3, 4, 5, 6) which laterally surround a resting area (7) for mounting a slatted frame (8) and which form a head part (3), a foot part (4) and two side parts (5, 6),
- wherein at least one of the carcass parts (3, 4, 5, 6) has a frame (10, 11, 12, 13) and at least one cladding element (14, 15, 16, 17),
- wherein the respective frame (10, 11, 12, 13) has at least four frame segments (18, 19, 20) which surround the edge of a cladding area (29) which is open to the resting area (7),
- wherein the respective cladding element (14, 15, 16, 17) covering the respective cladding area (29) is attached onto the respective frame (10, 11, 12, 13),
- wherein the respective cladding element (14, 15, 16, 17) has a cover area (26) which protrudes over the edge of the respective cladding area (29) and is arranged on the respective frame (10, 11, 12, 13),
- wherein the respective cladding element (14, 15, 16, 17) has a holding area (27) which engages in the respective cladding area (29),
- with the respective cladding element (14, 15, 16, 17) the cover area (26) is arranged securely on the holding area (27),
- the respective cladding element (14, 15, 16, 17) is secured by fastening means onto the respective frame (10, 12, 12, 13),
- the fastening means cooperate exclusively with the respective holding area (27) and the respective frame (10, 11, 12, 13), so that the respective cover area (26) is only held indirectly by the respective holding area (27) on the respective frame (10, 11, 12, 13).

2. Bed according to claim 1,
**characterised in**
**that** the respective cladding element (14, 15, 16, 17) and the associated frame (10, 11, 12, 13) are coordinated with one another for balancing manufacturing tolerances when securing the cladding element (14, 15, 16, 17) onto the frame (10, 11, 12, 13).

3. Bed according to claim 2,
**characterised in**
**that** the respective cladding element (14, 15, 16, 17) can be displaced relative to the respective frame (10, 11, 12, 13) at least during assembly in a plane, in which the cladding element (14, 15, 16, 17) extends.

4. Bed according to any of the preceding claims,
**characterised in**
**that** the respective cladding element (14, 15, 16, 17) is secured detachably onto the respective frame (10, 11, 12, 13).

5. Bed according to any of the preceding claims,
**characterised in**
**that** the respective cladding element (14, 15, 16, 17) is secured by fastening means onto the respective frame (10, 11, 12, 13), which enable a tool-free assembly and disassembly of the respective cladding element (14, 15, 16, 17) on the respective frame (10, 11, 12, 13).

6. Bed according to any of the preceding claims,
**characterised in**
**that** the four frame segments (18, 19, 20) of the respective frame (10, 11, 12, 13) form an upper horizontal support (18), a lower horizontal support (19) and two lateral vertical supports (20).

7. Bed according to any of the preceding claims,
**characterised in**
**that** the respective holding area (27) fills the respective cladding area (29).

8. Bed according to any of the preceding claims,
**characterised in**
**that** the respective cladding element (14, 15, 16, 17) is secured by means of the respective holding area (27) onto the respective frame (10, 11, 12, 13).

9. Bed according to claim 8,
**characterised in**
- **that** the cover area (26) is arranged securely on the holding area (27),
- **that** the holding area (27) is secured onto the respective frame (10, 11, 12, 13),
- **that** the cover area (26) is held exclusively by the holding area (27) on the respective frame (10, 11, 12, 13).

10. Bed according to any of the preceding claims,
**characterised in**
**that** at least two carcass parts (3, 4, 5, 6) abutting with one another in a carcass corner area (21, 22, 23, 24) each have such a frame (10, 11, 12, 13) and at least one such cladding element (14, 15, 16, 17), wherein the two frames (10, 11, 12, 13) have a common lateral frame segment (20) in the carcass corner area (21, 22, 23, 24).

11. Bed according to any of the preceding claims,
**characterised in**
**that** all four carcass parts (3, 4, 5, 6) respectively have one such frame (10, 11, 12, 13) and at least one such cladding element (14, 15, 16, 17), wherein the four frames (10, 11, 12, 13) are joined together securely in the carcass corner areas (21, 22, 23, 24) and form a self-supporting framework (25).

12. Bed according to claims 10 und 11,
**characterised in**
**that** in the four carcass corner areas (21, 22, 23, 24) respectively a side frame segment (20) is provided which is assigned to the two frames (10, 11, 12, 13) abutting with one another in the respective carcass corner area (21, 22, 23, 24).

13. Bed according to any of the preceding claims,
**characterised in**
**that** the carcass (2) has at least four foot elements (28), wherein a foot element (28) is respectively assigned to one carcass corner area (21, 22, 23, 24), in that two carcass parts (3, 4, 5, 6) abut with one another.

14. Bed according to claims 12 und 13,
**characterised in**
**that** a foot element (28) is respectively designed on one such common frame segment (20).

## Revendications

1. Lit
- avec un corps (2), qui présente quatre parties de corps (3, 4, 5, 6), qui entourent latéralement une zone de couchage (7) pour la réception d'un sommier (8) et qui forment une partie tête (3), une partie pied (4) et deux parties latérales (5, 6),
- dans lequel au moins une des parties de corps (3, 4, 5, 6) présente un cadre (10, 11, 12, 13) et au moins un élément d'habillage (14, 15, 16, 17),
- dans lequel le cadre (10, 11, 12, 13) respectif présente au moins quatre segments de cadre (18, 19, 20), qui bordent côté bord une zone d'habillage (29) ouverte sur la zone de couchage (7),
- dans lequel l'élément d'habillage (14, 15, 16, 17) respectif est monté au niveau du cadre (10, 11, 12, 13) respectif en recouvrant la zone d'habillage (29) respective,
- dans lequel l'élément d'habillage (14, 15, 16, 17) respectif présente une zone de recouvrement (26) dépassant côté bord de la zone d'habillage (29) respective et agencée au niveau du cadre (10, 11, 12, 13) respectif,
- dans lequel l'élément d'habillage (14, 15, 16, 17) respectif présente une zone de retenue (27) venant en prise dans la zone d'habillage (29) respective,
- dans l'élément d'habillage (14, 15, 16, 17) respectif, la zone de recouvrement (26) est agencée fixe au niveau de la zone de retenue (27),
- l'élément d'habillage (14, 15, 16, 17) respectif est fixé avec des moyens de fixation au niveau du cadre (10, 12, 12, 13) respectif,
- les moyens de fixation coopèrent exclusivement avec la zone de retenue (27) respective et le cadre (10, 11, 12, 13) respectif de sorte que la zone de recouvrement (26) respective n'est retenue au niveau du cadre (10, 11, 12, 13) respectif qu'indirectement par le biais de la zone de retenue (27) respective.

2. Lit selon la revendication 1,
**caractérisé en ce**
**que** l'élément d'habillage (14, 15, 16, 17) respectif et le cadre (10, 11, 12, 13) correspondant sont accordés l'un sur l'autre pour compenser des tolérances de fabrication lors de la fixation de l'élément d'habillage (14, 15, 16, 17) au niveau du cadre (10, 11, 12, 13).

3. Lit selon la revendication 2,
**caractérisé en ce**
**que** l'élément d'habillage (14, 15, 16, 17) respectif est coulissant par rapport au cadre (10, 11, 12, 13) respectif au moins pendant le montage dans un plan, dans lequel l'élément d'habillage (14, 15, 16, 17) s'étend.

4. Lit selon l'une quelconque des revendications précédentes,
**caractérisé en ce**
**que** l'élément d'habillage (14, 15, 16, 17) respectif est fixé de manière amovible au niveau du cadre (10, 11, 12, 13) respectif.

5. Lit selon l'une quelconque des revendications précédentes,
**caractérisé en ce**
**que** l'élément d'habillage (14, 15, 16, 17) respectif est fixé au niveau du cadre (10, 11, 12, 13) respectif avec des moyens de fixation, qui permettent un montage et démontage sans outil de l'élément d'habillage (14, 15, 16, 17) respectif au niveau du cadre (10, 11, 12, 13) respectif.

6. Lit selon l'une quelconque des revendications précédentes,
**caractérisé en ce**
**que** les quatre segments de cadre (18, 19, 20) du cadre (10, 11, 12, 13) respectif forment une poutre horizontale supérieure (18), une poutre horizontale inférieure (19) et deux poutres verticales latérales (20).

7. Lit selon l'une quelconque des revendications précédentes,
**caractérisé en ce**
**que** la zone de retenue (27) respective remplit la zone d'habillage (29) respective.

8. Lit selon l'une quelconque des revendications précédentes,
**caractérisé en ce**
**que** l'élément d'habillage (14, 15, 16, 17) respectif est fixé au niveau du cadre (10, 11, 12, 13) respectif à l'aide de la zone de retenue (27) respective.

9. Lit selon la revendication 8,
**caractérisé en ce**
- **que** la zone de recouvrement (26) est agencée fixe au niveau de la zone de retenue (27),
- **que** la zone de retenue (27) est fixée au niveau du cadre (10, 11, 12, 13) respectif,
- **que** la zone de recouvrement (26) est retenue au niveau du cadre (10, 11, 12, 13) respectif exclusivement par le biais de la zone de retenue (27).

10. Lit selon l'une quelconque des revendications précédentes,
**caractérisé en ce**
**qu'**au moins deux parties de corps (3, 4, 5, 6) adjacentes l'une à l'autre dans une zone de coin de corps (21, 22, 23, 24) présentent respectivement un tel cadre (10, 11, 12, 13) et au moins un tel élément d'habillage (14, 15, 16, 17), dans lequel les deux cadres (10, 11, 12, 13) présentent un segment de cadre latéral commun (20) dans la zone de coin de corps (21, 22, 23, 24).

11. Lit selon l'une quelconque des revendications précédentes,
**caractérisé en ce**
**que** les quatre parties de corps (3, 4, 5, 6) présentent respectivement un tel cadre (10, 11, 12, 13) et au moins un tel élément d'habillage (14, 15, 16, 17), dans lequel les quatre cadres (10, 11, 12, 13) sont reliés fixement l'un à l'autre dans des zones de coin de corps (21, 22, 23, 24) et forment un châssis autoportant (25).

12. Lit selon les revendications 10 et 11,
**caractérisé en ce**
**que** respectivement un segment de cadre (20) latéral, qui est associé en commun aux deux cadres (10, 11, 12, 13) adjacents l'un à l'autre dans la zone de coin de corps (21, 22, 23, 24) respective, est prévu dans les quatre zones de coin de corps (21, 22, 23, 24).

13. Lit selon l'une quelconque des revendications précédentes,
**caractérisé en ce**
**que** le corps (2) présente au moins quatre éléments de pied (28), dans lequel respectivement un élément de pied (28) est associé à une zone de coin de corps (21, 22, 23, 24), par le fait que deux parties de corps (3, 4, 5, 6) sont adjacentes l'une à l'autre.

14. Lit selon les revendications 12 et 13,
**caractérisé en ce**
**que** respectivement un élément de pied (28) est réalisé au niveau d'un tel segment de cadre commun (20).
